# EUROPÄISCHE PATENTSCHRIFT

(11) **EP 0 755 699 B1**
(45) Veröffentlichungstag und Bekanntmachung des Hinweises auf die Patenterteilung: **13.09.2000**
(21) Anmeldenummer: 95116170.2
(22) Anmeldetag: 13.10.1995
(51) Int. Cl.: A62C 31/02, B05B 9/01, F16L 37/088

(54) **Löschpistole**
Fire-fighting actuating gun
Pistolet de pulvérisation pour la lutte contre les incendies

(30) Priorität: 24.07.1995 DE 29511922 U
(43) Veröffentlichungstag der Anmeldung: 29.01.1997
(73) Patentinhaber: Neumaerker, Harald, Dr., 1190 Wien (AT)
(72) Erfinder: Neumaerker, Harald, Dr., 1190 Wien (AT)
(74) Vertreter: Pellmann, Hans-Bernd, Dipl.-Ing.

(56) Entgegenhaltungen:
- US-A- 2 195 811
- US-A- 2 363 023
- US-A- 2 736 385
- US-A- 4 083 497
- US-A- 4 219 162
- US-A- 5 226 682

## Beschreibung

Die Erfindung bezieht sich auf eine Löschpistole gemäß dem Oberbegriff des Anspruchs 1 und insbesondere auf eine Löschpistole für einen Handfeuerlöscher.

Herkömmliche Löschpistolen von Handfeuerlöschern bestehen aus einem Gehäuse, das einen Durchgangskanal aufweist, dessen Durchtrittsquerschnitt mittels einer Einstelleinrichtung veränderbar ist. Die Einstelleinrichtung ist zur Bedienung mit einem Handhebel versehen. Auf der Eingangsseite des Gehäuses ist ein Anschluß vorgesehen, um die Löschpistole mit dem Druckschlauch eines Feuerlöschers verbinden zu können. Bei sehr kleinen Handfeuerlöschern kann die Löschpistole auch in das Gehäuse des Feuerlöschers integriert sein, so daß in diesem Fall die Anschlussvorrichtung entfällt.

Löschpistolen mit einer Anschlussvorrichtung zum Anschluß eines Druckschlauches sind herkömmlicher Weise mit einem sogenannten Doppelnippel ausgestattet. Dieser Doppelnippel wird mit einer Seite in den Durchgangskanal der Löschpistole eingesetzt und auf der anderen Seite des Doppelnippels erfolgt eine Verbindung mit dem Druckschlauch des Feuerlöschers.

Aus dem deutschen Gebrauchsmuster G 92 06 928 ist eine solche Löschpistole mit einem Doppelnippel zum Anschluß eines Druckschlauches bekannt. Bei dieser Löschpistole verfügt der Doppelnippel auf der Seite der Löschpistole über ein Außengewinde mit dem er in ein Innengewinde im Durchgangskanal der Löschpistole eingeschraubt wird. Um eine sichere Abdichtung vom Doppelnippel zum Gehäuse der Löschpistole zu gewährleisten, verfügt der Doppelnippel auf der Seite der Löschpistole über eine Ringnut, die noch vor dem Außengewinde angeordnet ist. In diese Ringnut wird ein Dichtring eingesetzt, der mit der Innenfläche des Durchgangskanals zusammenwirkt.

Auf der der Löschpistole abgewandten Seite verfügt der Doppelnippel über bekannte Flanschflächen zum Aufstecken eines Druckschlauches, der beispielsweise mittels einer Rohrschelle am Doppelnippel fixiert werden kann. Mittels dieser Konstruktion des Doppelnippels kann eine Druckfestigkeit bis über 60 bar erreicht werden, die auch bei Temperaturschwankungen von -20°C bis +60°C erhalten bleibt.

Das Dokument US-A-2.195.811 offenbart eine Löschpistole mit einem Gehäuse, das einen Durchgangskanal aufweist, durch den das Löschmittel förderbar ist und dessen Querschnitt mittels einer Einstelleinrichtung veränderbar ist, die über einen am Gehäuse gelagerten Hebel betätigbar ist, wobei der Hebel mit einem Kolben verbunden ist, der in einem Zylinder des Gehäuses gleitend aufgenommen ist, der mit seinem ersten Ende in den Durchgangskanal ragt und der einen Absatz aufweist, dessen ringförmige Fläche zum Durchgangskanal zeigt und mit diesem in Verbindung steht. Eine zwischen dem Gehäuse und dem Kolben wirkende Druckfeder drängt den Kolben in den Durchgangskanal hinein.

Das Dokument US-A-4.083.497 offenbart eine Löschpistole mit einem Gehäuse, das einen Durchgangskanal aufweist, durch den das Löschmittel förderbar ist und dessen Querschnitt mittels einer Einstelleinrichtung veränderbar ist, die über einen am Gehäuse gelagerten Hebel betätigbar ist, wobei der Hebel mit einem Kolben verbunden ist, der in einem Zylinder des Gehäuses gleitend aufgenommen ist, der mit seinem ersten Ende in den Durchgangskanal ragt. Eine zwischen dem Gehäuse und dem Hebel wirkende Zugfeder drängt den Kolben über eine formschlüssige Kolben-/Hebelverbindung in den Durchgangskanal hinein.

Aufgabe der vorliegenden Erfindung ist es, eine gut zu handhabende Löschpistole zu schaffen, die sehr hohen Drücken des Stömungsmittels standhält und die auch bei Überschreiten eines Grenzdruckes nicht zerstört wird.

Diese Aufgabe wird durch die Merkmale des Anspruchs 1 gelöst.

Gemäß der Erfindung weist die Löschpistole ein Gehäuse auf, das einen Durchgangskanal versehen ist, durch den das Löschmittel gefördert wird. Um eine Einstellung des Durchflusses zu ermöglichen, ist der Querschnitt des Kanals mittels einer Einstelleinrichtung veränderbar. Diese Einrichtung wird über einen am Gehäuse gelagerten Hebel betätigt. Der Hebel ist mit einem Kolben verbunden, der in einem Zylinder des Gehäuses gleitend aufgenommen wird und dessen erstes Ende in den Durchgangskanal ragt. Durch Zurückziehen des Kolbens aus dem Durchgangskanal wird dieser freigegeben und entsprechend durch ein Hineinschieben des Kolbens verengt und somit der Querschnitt reduziert.

Um ein Zerstören der Löschpistole bei Überschreiten eines maximal zulässigen Druckes im Durchgangskanal zu verhindern, weist der Kolben zumindest einen Absatz auf, dessen ringförmige Fläche zum Durchgangskanal zeigt und mit diesem in Verbindung ist. Aufgrund dieser ringförmigen Fläche, an der der Druck im Durchgangskanal ansteht, wird der Kolben ab einem bestimmten Grenzdruck selbsttätig aus dem Durchgangskanal herausgeschoben und der Durchgangskanal somit freigegeben. Durch die Freigabe des Durchgangskanals sinkt der Druck im Durchgangskanal und eine Zerstörung der Löschpistole wird verhindert.

Vorteilhafter Weise wird der Kolben mittels Federkraft in den Durchgangskanal gedrängt, so daß er mittels des Hebels oder ggf. durch einen Überdruck im Durchgangskanal gegen die Federkraft geöffnet wird.

Soll ein vollständiges Verschließen des Durchgangskanals erreicht werden, wirkt das erste Ende des Kolbens vorteilhaft mit einem speziellen Sitz im Durchgangskanal zusammen. Dabei kann das erste Ende des Kolbens mit einem Dichtungselement versehen sein.

Für den Fall, daß die Löschpistole so konstruiert ist, daß der Kolben aus dem Gehäuse heraustritt, muß dieser gegenüber dem Gehäuse abgedichtet sein. Dies geschieht vorteilhaft über zumindest eine Dichtung, die an dem im Zylinder gleitenden Bereich des Kolbens an dessen Umfang vorgesehen ist. Hierzu eignen sich Dichtungsringe, die in einer Ringnut am am Umfang des Kolbens oder in einer Ringnut am Innenumfang des Zylinders aufgenommen werden können.

Die Ringfläche des Absatzes zum selbsttätigen Öffnen des Kolbens ab einem bestimmten Grenzdruck wird vorteilhaft auf die Federkraft abgestimmt. Gemäß einer Ausführungsform wird ein selbsttätiges Öffnen ab einem Grenzdruck von 70 bar und ein selbsttätiges Schließen bei einem Druck von kleiner 40bar erreicht.

Zur Betätigung des Kolbens kann dessen zweites Ende mit dem Hebel verbunden sein. Ist der Hebel verschwenkbar gelagert, ist eine Umsetzung der Schwenkbewegung des Hebels in eine Translationsbewegung des Kolbens erforderlich. Diese Umsetzung kann über eine stundenglasförmige Kontur am Kolben und einem stiftförmigen oder einem gabelförmigen Element am Hebel erfolgen, das mit der Kontur in Eingriff ist. Selbstverständlich kann auch die Kontur am Hebel und das Element am Kolben vorgesehen sein. Die stundenglasförmige Kontur kann auf beiden Seiten des Kolbens oder auch nur einseitig vorgesehen sein. Es kann auch eine stundenglasförmige Bohrung zum Einsatz kommen, die mit einem Element zusammenwirkt.

Der Hebel muß nicht verschwenkbar sein, sondern kann auch verschiebbar oder in das Gehäuse eindrückbar sein. In diesem Fall ist eine Umwandlung einer Schwenkbewegung in eine Translationsbewegung nicht erforderlich. Es können vielfältige Bedienungsorgane als Hebel vorgesehen sein.

Die Federkraft kann von einer Feder direkt oder über den Hebel auf den Kolben aufgebracht werden. Dabei können Druck oder Zugfedern zum Einsatz kommen, die zwischen Gehäuse und Hebel oder Kolben angeordnet seien können. Selbstverständlich können auch Drehfedern eingesetzt werden, die beispielsweise an der Achse des verschwenkbaren Hebels angeordnet werden können, um diesen in die geschlossene Stellung zu belasten.

Bevorzugterweise hat der Durchgangskanal eine strömungsoptimierte Innengeometrie, die keinerlei scharfe Kanten aufweist.

Soll die erfindungsgemäße Löschpistole an einen Druckschlauch angeschlossen werden, kann das Gehäuse mittels eines Doppelnippels mit dem Druckschlauch verbindbar sein. Dabei wird ein Ende des Doppelnippels in den Durchgangskanal eingesetzt und am anderen Ende des Doppelnippels auf herkömmliche Weise der Druckschlauch befestigt.

Zur Fixierung des Doppelnippels im Durchgangskanal, kann der Durchgangskanal und das Ende des Doppelnippels mit einer Ringnut versehen sein, in denen ein Ring angeordnet ist. Diese Verbindung erlaubt eine einfache Montage des Doppelnippels, wenn der Ring als federnder Ring beispielsweise Sprengring ggf. aus Kunststoff ausgebildet ist, da der Doppelnippel lediglich in den Durchgangskanal eingesteckt werden muß. Dabei ergibt sich als besonderer Vorteil, daß der Doppelnippel beliebig drehbar gegenüber dem Gehäuse ist, wodurch die Handhabung der an den Feuerlöscher angeschlossenen Löschpistole wesentlich vereinfacht wird.

Die Montage wird durch eine abgeschrägte Fläche an der Einlaßöffnung des Durchgangskanales erleichtert. Diese vereinfacht das Einführen des Doppelnippels und drückt, falls in der Ringnut des Doppelnippels ein federnder Ring montiert ist, diesen beim Einführen des Doppelnippels zusammen. Ist in der Ringnut des Durchgangskanales ein federnder Ring montiert, kann dieser leicht beim Einführen des Doppelnippels zusanmengedrückt werden, wenn das erste Ende des Doppelnippels an der Stirnseite eine abgeschrägt Fläche aufweist.

Zur Abdichtung der Verbindung kann der Durchgangskanal und/oder das Ende des Doppelnippels mit einer Ringnut zur Aufnahme eines Dichtungsringes versehen sein. Die Aufnahme des Doppelnippels wird erleichtert, wenn der Durchgangskanal mit einem Absatz versehen ist, mittels dem der Querschnitt zum Doppelnippel hin vergrößert wird. Auf diese Weise kann auch erreicht werden, daß der wirksame Querschnitt des Durchgangskanals durch den Doppelnippel nicht verkleinert wird. Es können jedoch auch unterschiedliche Dopplenippel mit unterschiedlichen Durchtrittquerschnitten eingesetzt werden, um die Löschpistole an unterschiedliche Einsatzbedingungen anpassen zu können.

Das Einsetzen des Doppelnippels wird weiter vereinfacht, wenn der Durchgangskanal an seiner zum Doppelnippel hin gerichteten Öffnung mit einer abgeschrägten Fläche versehen ist. Des weiteren kann der Doppelnippel mit einem Absatz versehen sein, der mit dem Absatz des Durchgangakanals zusammenwirkt, um das Einführen des Doppelnippels zu erleichtern oder eine bestimmte Endstellung festzulegen.

Die Erfindung wird folgend anhand eines bevorzugten Ausführungsbeispiels näher erläutert.

Die Figur zeigt ein Ausführungsbeispiel der Erfindung im Querschnitt.

Die Figur zeigt eine Löschpistole, die an den Druckschlauch eines Feuerlöschers angeschlossen werden kann. Das Gehäuse 4 der Löschpistole weist einen Durchgangskanal 6 auf, in dessen hinteren Ende ein Doppelnippel 1 zum Anschluß eines Druckschlauches eingesetzt ist.

Das vordere Ende des Durchgangskanals 6 geht in die Ausspritzdüse 10 über. Im vorderen Bereich des Durchgangskanals 6 ist ein Sitz 9 ausgebildet, der zur Aufnahme eines Dichtungselements 12 dient, das an dem vorderen Ende eines Kolbens 7 vorgesehen ist. Der Kolben 7 weist einen Absatz 8 auf und ist mit seinem hinteren Abschnitt in einem Zylinder 13 des Gehäuses 4 verschieblich gelagert. Zur Abdichtung des Kolbens 7 gegenüber dem Gehäuse ist der im Zylinder 13 gleitende Abschnitt des Kolbens 7 mit Ringnuten 14 versehen, in denen Dichtringe angeordnet sind. Wie gut aus dem Querschnitt zu sehen, ist die Gestaltung des Kolbens 7 bzw. des Absatzes 8 so getroffen, daß das im Durchgangskanal 6 vorliegende Fluid auch an der ringförmigen Fläche des Absatzes 8 ansteht.

Das hintere Ende des Kolbens 7 ragt aus dem Gehäuse 4 heraus und ist auf beiden Seiten mit einer stundenglasförmigen Kontur 16 versehen. Der Hebel 5 zur Betätigung des Kolbens 7 ist an einer Achse 17 des Gehäuses 4 verschwenkbar gelagert und weist ein gabelförmiges Element 15 auf, das von der Bohrung 16 aufgenommen wird. Der Hebel 5 wird von einer nicht dargestellten Feder in die dargestellte geschlossene Position gedrängt.

Die Löschpistole wird über den Doppelnippel 1 mit dem Druckschlauch 2 des Feuerlöschers verbunden. Der Doppelnippel 1 weist ein erstes Ende 3 auf, das in den Durchgangskanal 6 eingesetzt wird und ein zweites entgegengesetztes Ende 2 an dem der Druckschlauch auf herkömmliche Weise befestigt wird.

Das erste Ende 3 ist an seinem äußeren Umfang mit einer Ringnut 18 versehen, die in der montierten Stellung des Doppelnippels 1 einer Ringnut 19 gegenüberliegt, die in dem Durchgangskanal 6 ausgebildet ist. In den beiden Ringnuten 18, 19 wird ein federnder Ring, der in der Zeichnung nicht dargestellt ist, aufgenommen. Da die innere Hälfte des Ringes in der Ringnut 18 des Doppelnippels 1 und die äußere Hälfte in der Ringnut 19 des Durchgangskanals 6 aufgenommen wird, wird der Doppelnippel 1 mittels dieses Ringes in dem Durchgangskanal 6 gehalten.

In einem weiter vorne liegenden Abschnitt des ersten Endes 3 ist eine weitere Ringnut 21 zur Aufnahem eines Dichtringes vorgesehen, um den Doppelnippel 1 wirkungsvoll gegenüber dem Durchgangskanal 6 bzw. dem Gehäuse 4 abzudichten. Der Durchgangskanal 6 ist auf der Seite des Doppelnippels 1 mit einem Absatz 23 versehen, der den Querschnitt erweitert. Die Eintrittsöffnung des Durchgangskanales 6 ist mit einer abgeschrägten Fläche 20 versehen. Das erste Ende 3 des Doppelnippels 1 ist mit einem Absatz 22 versehen, der den Durchmesser des ersten Endes 3 vermindert.

Folgend wird die Funktionsweise und die Montage der Löschpistole erläutert.

Um die Löschpistole mit dem Feuerlöscher zu verbinden, wird der Doppelnippel 1, an dem bereits der nicht dargestellte Druckschlauch montiert ist, im Durchgangskanal 6 verankert. Der beschriebene Doppelnippel 1 wird an seinem ersten Ende 3 mit einem Dichtungsring in der Ringnut 21 und mit einem federnden Sprengring in der Ringnut 18 bestückt. Der Doppelnippel 1 wird dann in die Öffnung des Durchgangskanales 6 eingeführt, was aufgrund des verminderten Durchmessers am einführseitigen Ende des Doppelnippels 1 kein Problem ist. Sobald die abgesetzte Fläche des Doppelnippels 1 in den Durchgangskanal 6 eingeführt ist, wird der Doppelnippel mit der Umfangsfläche des ersten Endes 3 an der korrespondierenden Fläche des Durchgangskanals 6 spielfrei geführt. Die abgeschrägte Fläche 20 am Eingang des Durchgangskanals 6 drückt beim weiteren Einführen des Doppelnippels 1 den federnden Sprengring zusammen und preßt diesen vollständig in die Ringnut 18. Sobald der Sprengring die Ringnut 19 im Durchgangskanal 6 erreicht hat, expandiert dieser und kommt somit teilweise in der Ringnut 19 teilweise in der Ringnut 18 zu liegen. Auf diese Weise werden der Doppelnippel 1 und das Gehäuse 4 bzw. der Durchgangskanal 6 auf einfache Weise zuverlässig verbunden. Die Verbindung gewährleistet als besonderen Vorteil eine uneingeschränkte Drehbarkeit des Doppelnippels 1 gegenüber dem Gehäuse 4 der Löschpistole.

Sobald die Löschpistole angeschlossen ist, kann diese auch eingesetzt werden. Durch Herabdrücken des Hebels 5 wird das gabelförmige Element 15 um die Schwenkachse 17 herum nach hinten verschwenkt. Das Element 15 ist über die Kontur 16 mit dem Kolben 7 verbunden und nimmt diesen mit. Auf diese Weise wird der Kolben 7 aus der Durchgangskanal 6 herausgezogen und das Dichtungselement 12 wird von dem Sitz 9 abgehoben. Über die stundenglasförmige Kontur 16 wird die Schwenkbewegung des Elementes 15 auf einfache Weise in eine Translationsbewegung des Kolbens 7 umgesetzt, ohne daß es zu Verklemmungen des Elementes 15 kommen könnte. Wird der Hebel 5 losgelassen, wird dieser durch die nicht dargestellte Feder in seine dargestellte Ausgangsposition zurückgebracht und der Kolben 7 in den Durchgangkanal 6 geschoben bis das Dichtungselement 12 auf dem Sitz 9 aufliegt.

Die besondere Funktion des selbsttätigen Öffnens ab einem bestimmten Grenzdruck wird mittels des Absatzes 8 ermöglicht. Der an der ringartigen Fläche des Kolbens am Absatz 8 anliegende Druck des Fluids im Durchgangskanal 6 drückt den Kolben 7 von dem Sitz weg. Die am Absatz 8 wirkenden Kräfte, die versuchen, den Durchlaß zu öffnen, arbeiten der Federkraft entgegen, die versucht, über den Hebel 5 den Durchlaß zu schließen. Durch geeignete Abstimmung der Größe des Absatzes 8 und der Feder wird bei diesem Ausführungsbeispiel ein selbstätiges Öffnen bei Überschreiten eines Grenzdruckes 70bar im Durchgangskanal erreicht. Ein selbsttätiges Schließen stellt sich bei einem Absinken des Druckes unter 40bar ein.

Durch die strömungsoptimierte Innengeometrie des Durchgangskanales bei der scharfe Kanten und Ecken konsequent vermieden werden, werden die Verwirbelungen und Reibungsverluste minimiert.

## Patentansprüche

1. Löschpistole mit einem Gehäuse (4), das einen Durchgangskanal (6) aufweist, durch den das Löschmittel förderbar ist und dessen Querschnitt mittels einer Einstelleinrichtung veränderbar ist, die über einen am Gehäuse (4) gelagerten Hebel (5) betätigbar ist, wobei der Hebel (5) mit einem Kolben (7) verbunden ist, der in einem Zylinder (13) des Gehäuses (4) gleitend aufgenommen wird, der mit seinem ersten Ende (3) in den Durchgangskanal (6) ragt und der mittels Federkraft in den Durchgangskanal gedrängt wird, wobei der Kolben (7) zumindest einen Absatz (8) aufweist, dessen ringförmige Fläche zum Durchgangskanal (6) zeigt und mit diesem in Verbindung steht, **dadurch gekennzeichnet, daß** die Ringfläche des Absatzes (8) zum selbsttätigen Öffnen des Kolbens (7) ab einem bestimmten Grenzdruck auf die Federkraft abgestimmt ist und zur Abdichtung des Kolbens (7) an dem im Zylinder gleitenden Bereich ein Dichtungsring in einer Ringnut am Umfang des Kolbens (7) oder am Innenumfang des Zylinders (13) aufgenommen ist.

2. Löschpistole nach Anspruch 1, dadurch gekennzeichnet, daß der Kolben (7) an dem im Zylinder (13) gleitenden Bereich am Umfang mit zumindest einer Dichtung versehen ist.

3. Löschpistole nach Anspruch 2, dadurch gekennzeichnet, daß die Dichtung ein in einer Ringnut am Umfang des Kolbens (7) aufgenommener Dichtungsring (14) ist.

4. Löschpistole nach einem der vorangegangenen Ansprüche, **dadurch gekennzeichnet, daß** das erste Ende des Kolbens (7) mit einem Sitz (9) im Durchgangskanal (6) zusammenwirkt und im geschlossenen Zustand den Durchgangskanal (6) vollständig verschließt.

5. Löschpistole nach Anspruch 4, **dadurch gekennzeichnet, daß** das erste Ende des Kolbens (7) mit einem Dichtungselement (11) versehen ist.

6. Löschpistole nach einem der vorangegangenen Ansprüche, **dadurch gekennzeichnet, daß** der Kolben ab einem Grenzdruck von 70 bar selbsttätig öffnet.

7. Löschpistole nach einem der vorangegangenen Ansprüche, **dadurch gekennzeichnet, daß** der Kolben bei einem Druck von kleiner als 40 bar selbsttätig schließt.

8. Löschpistole nach einem der vorangegangenen Ansprüche, **dadurch gekennzeichnet**, daß der Hebel (5) verschwenkbar ist und mit einer Wandeleinrichtung zur Umwandlung der Schwenkbewegung des Hebels in eine Translationsbewegung des Kolbens versehen ist.

9. Löschpistole nach Anspruch 8, **dadurch gekennzeichnet, daß** die Wandeleinrichtung aus einer stundenglasförmigen Kontur (16) am Kolben und einem Element (15) am Hebel (5) besteht, das mit der Kontur (16) in Eingriff ist.

10. Löschpistole nach einem der vorangegangenen Ansprüche, **dadurch gekennzeichnet, daß** die Federkraft von einer Druck- oder Zugfeder aufgebracht wird, die mit dem Gehäuse (4) und dem Hebel (5) zusammenwirkt.

11. Löschpistole nach einem der vorangegangenen Ansprüche, **dadurch gekennzeichnet, daß** die Federkraft von einer Druck- oder Zugfeder aufgebracht wird, die mit dem Gehäuse (4) und dem Kolben (7) zusammenwirkt.

12. Löschpistole nach einem der vorangegangenen Ansprüche, **dadurch gekennzeichnet, daß** das Gehäuse (4) mittels eines Doppelnippels (1) mit einem Druckschlauch verbindbar ist.

## Claims

1. Fire-fighting gun with a housing (4) having a passageway (6) through which fire-fighting medium can be delivered and whose cross-section is variable by means of an adjusting device operable by a lever (5) mounted on the housing (4), the lever (5) being connected to a plunger (7) slidably held in a cylinder (13) of the housing (4) with its first end (3) projecting into the passageway (6), and urged by spring force into the passageway, the plunger (7) having at least one shoulder (8) whose annular face points towards the passageway (6) and is in communication therewith, characterized in that the area of the annular face of the shoulder (8) is matched to the spring force so that the plunger (7) opens automatically at a specified limiting pressure and a sealing ring is held in an annular groove on the circumference of the plunger (7) or on the inner circumference of me cylinder (13) to seal the plunger (7) in the region which slides in the cylinder.

2. Fire-fighting gun according to Claim 1, characterized in that the plunger (7) is provided with at least one seal on its circumference in the region which slides in the cylinder (13).

3. Fire-fighting gun according to Claim 2, characterized in that the seal is a sealing ring (14) held in an annular groove on the circumference of the plunger (7).

4. Fire-fighting gun according to any one of the preceding claims, characterized in that the first end of the plunger (7) co-operates with a seat (9) in the passageway (6) and completely closes the passageway (6) when in the closed position.

5. Fire-fighting gun according to Claim 4, characterized in that the first end of the plunger (7) is provided with a seal element (11).

6. Fire-fighting gun according to any one of the preceding claims, characterized in that the plunger opens automatically at a limiting pressure of 70 bar.

7. Fire-fighting gun according to any one of the preceding claims, characterized in that the plunger closes automatically at a pressure below 40 bar.

8. Fire-fighting gun according to any one of the preceding claims, characterized in that the lever (5) is pivotable and is provided with a converter device for converting the pivoting motion of the lever into a translation motion of the plunger.

9. Fire-fighting gun according to Claim 8, characterized in that the converter device cansists of an hourglass-shaped profile (16) on the plunger and an element (15) on the lever (5) which is in engagement with the profile (16).

10. Fire-fighting gun according to any one or the preceding claims, characterized in that the spring force is applied by a compression spring or tension spring co-operating with the housing (4) and the lever (5).

11. Fire-fighting gun according to any one of the preceding claims, characterized in that the spring force is applied by a compression spring or tension spring co-operating with the housing (4) and the plunger (7).

12. Fire-fighting gun according to any one of the preceding claims, characterized in that the housing (4) is connectable to a pressure hose by means of a double nipple (1).

## Revendications

1. Pistolet pour lance anti-incendie, comprenant un boîtier (4) qui présente un canal traversant (6) à travers lequel le produit anti-incendie est susceptible d'être transporté, et dont la section transversale est variable au moyen d'un dispositif de réglage susceptible d'être actionné au moyen d'un levier (5) monté sur le boîtier (4), ledit levier (5) étant relié à un piston (7) reçu en coulissement dans un cylindre (13) du boîtier (4), ledit piston pénétrant par sa première extrémité (3) dans le canal traversant (6) et étant repoussé par la force d'un ressort dans le canal traversant, et ledit piston (7) présentant au moins un talon (8) dont la surface annulaire est tournée vers le canal traversant (6) et communique avec celui-ci, caractérisé en ce que la surface annulaire du talon (8) est accordée à la force du ressort en vue d'une ouverture automatique du piston (7) à partir d'une pression limite déterminée, et en ce que pour l'étanchement du piston (7) au niveau de la zone qui coulisse dans le cylindre une bague d'étanchement est reçue dans une gorge annulaire à la périphérie du piston (7), ou à la périphérie intérieure du cylindre (13).

2. Pistolet pour lance anti-incendie selon la revendication 1, caractérisé en ce que le piston (7) est pourvu d'au moins un joint à la périphérie au niveau de la région qui coulisse dans le cylindre (13).

3. Pistolet pour lance anti-incendie selon la revendication 2, caractérisé en ce que le joint est une bague d'étanchéité (14) reçue dans une gorge annulaire à la périphérie du piston (7).

4. Pistolet pour lance anti-incendie selon l'une des revendications précédentes, caractérisé en ce que la première extrémité du piston (7) coopère avec un siège (9) dans le canal traversant (6) et referme entièrement le canal traversant (6) dans l'état fermé.

5. Pistolet pour lance anti-incendie selon la revendication 4, caractérisé en ce que la première extrémité du piston (7) est pourvue d'un élément d'étanchement (11).

6. Pistolet pour lance anti-incendie selon l'une des revendications précédentes, caractérisé en ce que le piston s'ouvre automatiquement à partir d'une pression limite de 70 bars.

7. Pistolet pour lance anti-incendie selon l'une des revendications précédentes, caractérisé en ce que le piston se referme automatiquement à une pression inférieure à 40 bars.

8. Pistolet pour lance anti-incendie selon l'une des revendications précédentes, caractérisé en ce que le levier (5) et capable de pivoter et pourvu d'un moyen de conversion afin de convertir le mouvement de pivotement du levier en mouvement de translation du piston.

9. Pistolet pour lance anti-incendie selon la revendication 8, caractérisé en ce que le moyen de conversion est constitué par un contour en forme de sablier (16) au niveau du piston et par un élément (15) sur le levier (5), qui est en engagement avec le contour (16).

10. Pistolet pour lance anti-incendie selon l'une des revendications précédentes, caractérisé en ce que la force élastique est appliquée par un ressort de compression ou de traction qui coopère avec le boîtier (4) et avec le levier (5).

11. Pistolet pour lance anti-incendie selon l'une des revendications précédentes, caractérisé en ce que la force élastique est appliquée par un ressort de compression ou de traction qui coopère avec le boîtier (4) et avec le piston (7).

12. Pistolet pour lance anti-incendie selon l'une des revendications précédentes, caractérisé en ce que le boîtier (4) est susceptible d'être relié à un tuyau de pression au moyen d'un raccord double (1).
